# EUROPÄISCHE PATENTSCHRIFT

(11) **EP 2 591 215 B1**
(45) Veröffentlichungstag und Bekanntmachung des Hinweises auf die Patenterteilung: **15.01.2014**
(21) Anmeldenummer: 11726343.4
(22) Anmeldetag: 11.06.2011
(51) Int. Cl.: F01L 1/344, F01L 1/352, F01L 1/356

(54) **KRAFTFAHRZEUGNOCKENWELLENVERSTELLVORRICHTUNG**
CAMSHAFT ADJUSTER FOR A MOTOR VEHICLE
DISPOSITIF DE RÉGLAGE D'ARBRE À CAMES D'UN VÉHICULE À MOTEUR

(30) Priorität: 09.07.2010 DE 102010026658
(43) Veröffentlichungstag der Anmeldung: 15.05.2013
(73) Patentinhaber: Daimler AG, 70327 Stuttgart (DE)
(72) Erfinder: VON GAISBERG-HELFENBERG, Alexander, 71717 Beilstein (DE); STOLK, Thomas, 73230 Kirchheim (DE)
(74) Vertreter: JENSEN & SON
(86) Internationale Anmeldenummer: PCT/EP2011/002883
(87) Internationale Veröffentlichungsnummer: WO 2012/003917

(56) Entgegenhaltungen:
- EP-A1- 1 607 591
- EP-A2- 0 063 038
- DE-A1- 3 842 267
- DE-A1- 19 804 575
- US-A- 5 361 736
- US-A1- 2009 241 877

## Beschreibung

Die Erfindung betrifft eine Kraftfahrzeugnockenwellenverstellvorrichtung nach dem Oberbegriff des Anspruchs 1.

Aus der DE 41 11 153 A1 ist bereits eine Kraftfahrzeugnockenwellenverstellvorrichtung mit einer Steuer- und/oder Regeleinheit, die dazu vorgesehen ist, eine Phasenlage wenigstens einer Nockenwelle in einem Normalbetriebsmodus auf eine zumindest zeitweise konstante Phasenlage einzustellen, bekannt. Siehe auch DE 19804575.

Der Erfindung liegt insbesondere die Aufgabe zugrunde, ein Startverhalten einer Kraftfahrzeugbrennkraftmaschine zu verbessern. Sie wird gemäß der Erfindung durch die Merkmale des Anspruchs 1 gelöst. Weitere Ausgestaltungen ergeben sich aus den Unteransprüchen.

Die Erfindung geht aus von einer Kraftfahrzeugnockenwellenverstellvorrichtung mit einer Steuer- und/oder Regeleinheit, die dazu vorgesehen ist, eine Phasenlage wenigstens einer Nockenwelle in einem Normalbetriebsmodus auf eine zumindest zeitweise konstante Phasenlage einzustellen.

Es wird vorgeschlagen, dass die Steuer- und/oder Regeleinheit einen Motorstartbetriebsmodus aufweist, der dazu vorgesehen ist, einen Ventilöffnungswinkelbereich einzustellen, der kleiner ist als ein geometrischer Normalöffnungswinkelbereich. Dadurch kann ein vorteilhafter Ventilöffnungswinkelbereich für einen Kraftfahrzeugbrennkraftmaschinenstart weitestgehend unabhängig von der tatsächlichen geometrischen Form des Nockens eingestellt werden. Dadurch kann insbesondere auch ein Startverhalten einer Kraftfahrzeugbrennkraftmaschine verbessert werden. Unter einer "Steuer- und/oder Regeleinheit" soll insbesondere eine Einheit mit zumindest einem Steuergerät verstanden werden. Unter einem Steuergerät soll insbesondere eine Einheit mit einer Prozessoreinheit und mit einer Speichereinheit sowie mit einem in der Speichereinheit gespeicherten Betriebsprogramm verstanden werden. Grundsätzlich kann die Steuer- und/oder Regeleinheit mehrere untereinander verbundene Steuergeräte aufweisen, die vorzugsweise dazu vorgesehen sind, über ein Bus-System, wie insbesondere ein CAN-Bus-System, miteinander zu kommunizieren. Unter "vorgesehen" soll insbesondere speziell programmiert, ausgestattet und/oder ausgelegt verstanden werden. Unter einem "Motorstartbetriebsmodus" soll in diesem Zusammenhang insbesondere ein Modus der Steuer-und/oder Regeleinheit verstanden werden, in dem ein auf der Steuer- und/oder Regeleinheit hinterlegtes Motorstartsteuer- und/oder Motorstartregelprogramm für die Kraftfahrzeugnockenwellenverstellvorrichtung ausgeführt wird. Unter einer "konstanten Phasenlage" soll dabei insbesondere eine über wenigstens eine Umdrehung der Nockenwelle konstante Phasenlage verstanden werden. Unter "zumindest zeitweise" soll dabei insbesondere ein Zeitraum verstanden werden, bei dem Betriebsbedingungen der Brennkraftmaschine unverändert bleiben. Unter einem "Ventilöffnungswinkelbereich" soll dabei insbesondere ein Kurbelwellenwinkelbereich verstanden werden, um den sich eine Kurbelwelle um ihre Hauptrotationsachse dreht, während ein Einlassventil einer Kraftfahrzeugbrennkraftmaschine von der Nockenwelle ausgelenkt wird. Unter einem "Normalöffnungswinkelbereich" soll dabei insbesondere ein Kurbelwellenwinkelbereich verstanden werden, um den sich die Kurbelwelle dreht, während das Einlassventil von der kontinuierlich rotierenden Nockenwelle ausgelenkt wird. Unter einem "geometrischen Normalöffnungswinkelbereich" soll dabei insbesondere der durch die geometrische Form des Nockens vorgegebene Normalöffnungswinkelbereich verstanden werden. Der Ventilöffnungswinkelbereich ist dabei in dem Motorstartbetriebsmodus vorzugsweise kleiner als 95 % des geometrischen Normalöffnungswinkelbereichs.

Ferner wird vorgeschlagen, dass die Steuer- und/Regeleinheit dazu vorgesehen ist, frühestens zu einem Motorstartzeitpunkt von dem Motorstartbetriebsmodus in den Normalbetriebsmodus umzuschalten. Dadurch kann vorteilhaft erst zu einem Zeitpunkt umgeschaltet werden, bei dem eine konstante Phasenlage der Nockenwelle benötigt wird. Unter einem "Motorstartzeitpunkt" soll dabei insbesondere ein Zeitpunkt verstanden, zu dem ein erster Zylinder einer Kraftfahrzeugbrennkraftmaschine gezündet hat. In einer vorteilhaften Ausgestaltung haben zu einem Umschaltzeitpunkt, an dem die Steuer- und/oder Regeleinheit von dem Motorstartbetriebsmodus in den Normalbetriebsmodus umschaltet, sämtliche Zylinder einer Kraftfahrzeugbrennkraftmaschine zumindest einmal genzündet. Dabei haben vorteilhafterweise sämtliche Zylinder der Kraftfahrzeugbrennkraftmaschine genau ein Mal gezündet. Unter "gezündet" soll dabei insbesondere Verstanden werden, dass ein zündfähiges Brennstoffgemisch in dem Zylinder durch einen Zündfunken und/oder einen Selbstzündvorgang zur Verbrennung gebracht wird.

Ferner wird vorgeschlagen, dass die Steuer- und/oder Regeleinheit dazu vorgesehen ist, spätestens mit Erreichen einer Leerlaufdrehzahl von dem Motorstartbetriebsmodus in den Normalbetriebsmodus umzuschalten. Dadurch kann besonders einfach ein erfassbarer Zeitpunkt zum Umschalten genutzt werden. Unter einer "Leerlaufdrehzahl" soll dabei insbesondere eine Drehzahl der Kurbelwelle verstanden werden, ab der eine Kraftfahrzeugbrennkraftmaschine selbsttätig durch Zündung des Kraftstoffgemisches am Laufen gehalten werden kann, ohne dass von außen eine Drehung der Kurbelwelle, beispielsweise durch einen Startermotor, unterstützt werden muss. Bei der Leerlaufdrehzahl ist ein Antriebsstrang eines Kraftfahrzeugs lastfrei und es wird kein Moment von der Kraftfahrzeugantriebsmaschine an Antriebsräder übertragen. Unter einem "Normalbetriebsmodus" soll dabei insbesondere ein Betriebsmodus verstanden werden, in dem die Kraftfahrzeugbrennkraftmaschine mit einer Leerlaufdrehzahl betrieben wird.

Des Weiteren wird vorgeschlagen, dass die Kraftfahrzeugnockenwellenverstellvorrichtung einen hochdynamischen Nockenwellenversteller aufweist, der dazu vorgesehen ist, die Phasenlage der Nockenwelle einzustellen. Dadurch kann ein Ventilöffnungsbereich besonders einfach und schnell verändert werden. Unter einem "hochdynamischen Nockenwellenversteller" soll dabei insbesondere ein schwingfähiger und/oder dämpfungsarmer Nockenwellenversteller verstanden werden. Der hochdynamische Nockenwellenversteller weist dabei eine mögliche Verstellgeschwindigkeit auf, mit der er die Phasenlage der Nockenwelle während einer Umdrehung der Nockenwelle um zumindest 95% seines Stellbereichs verstellen kann.

Weiter wird vorgeschlagen, dass der Nockenwellenversteller einen Nockenwellenstellbereich aufweist, der einen Kurbelwellenwinkelbereich von zumindest 120 Grad umfasst. Dadurch kann ein Nockenwellenversteller mit besonders vorteilhaften Adaptionsmöglichkeiten bereitgestellt werden, wodurch insbesondere sowohl ein gutes Startverhalten als auch ein guter Lauf in dem Normalbetriebsmodus der Kraftfahrzeugbrennkraftmaschine gewährleistet werden kann. Unter einem "Nockenwellenstellbereich" soll dabei insbesondere ein Winkelbereich verstanden werden, um den die Nockenwelle aus einer Normalstellung gegenüber der Kurbelwelle verdreht werden kann. In einer vorteilhaften Ausgestaltung weist der Nockenwellenversteller einen Nockenwellenstellbereich von zumindest 80 Grad auf und in einer besonders vorteilhaften Ausgestaltung einen Nockenwellenstellbereich von 100 Grad. Unter einem Kurbelwellenwinkelbereich soll dabei insbesondere ein Winkelbereich verstanden werden, um den sich die Kurbelwelle in einer definierten Zeit um ihre Hauptrotationsachse dreht.

Zudem wird vorgeschlagen, dass der Nockenwellenversteller als ein elektromagnetischer Nockenwellenversteller ausgebildet ist. Dadurch kann besonders einfach ein konstruktiv einfacher, hochdynamischer Nockenwellenversteller bereitgestellt werden.

Weiterhin wird vorgeschlagen, dass der Nockenwellenversteller dazu vorgesehen ist, in dem Motorstartbetriebsmodus den Ventilöffnungswinkelbereich auf einen Wert einzustellen, der dem Normalöffnungswinkelbereich abzüglich einer Hälfte des Nockenwellenstellbereichs entspricht. Dadurch kann ein Ventilöffnungsbereich eingestellt werden, durch den in dem Motorstartbetriebsmodus eine besonders vorteilhafte Füllung von Zylindern der Kraftfahrzeugbrennkraftmaschine erreicht werden, wodurch insbesondere auch ein Startverhalten weiter verbessert werden kann. In einer vorteilhaften Ausgestaltung entspricht der Ventilöffnungswinkelbereich einem Wert der dem Normalöffnungswinkelbereich abzüglich fast des gesamten Nockenwellenstellbereichs entspricht. Unter fast dem gesamten Nockenwellenstellbereich soll in einer vorteilhaften Ausgestaltung 80% des Nockenwellenstellbereichs, in einer vorteilhafteren Ausgestaltung 90% des Nockenwellenstellbereichs und in einer besonders vorteilhaften Ausgestaltung 98% des Nockenwellenstellbereichs verstanden werden.

Des Weiteren wird vorgeschlagen, dass der Nockenwellenversteller eine Einstelleinheit aufweist, die dazu vorgesehen ist, in dem Motorstartbetriebsmodus den Ventilöffnungswinkelbereich aktiv einzustellen. Dadurch kann eine Einstellung des Ventilöffnungswinkelbereichs vorteilhaft genau und einfach eingestellt werden. Es kann insbesondere auch eine schnelle Verstellung des Ventilöffnungsbereichs erreicht werden.

Ferner wird vorgeschlagen, dass die Steuer- und/oder Regeleinheit dazu vorgesehen ist, die Einstelleinheit in dem Motorstartbetriebsmodus zyklisch anzusteuern. Dadurch kann ein Effekt der vorteilhaften Füllung der Zylinder besonders vorteilhaft unterstützt werden.

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Dabei zeigen:
- Fig. 1: eine schematisierte Darstellung einer Brennkraftmaschinenvorrichtung mit einer erfindungsgemäßen Kraftfahrzeugnockenwellenverstellvorrichtung,
- Fig. 2: ein Schaubild mit einer Ventilhubkurve 43 für einen geometrischen Normalöffnungswinkelbereich β, bei dem in einem Ventilhub h über einem Kurbelwellenwinkel ϕ aufgetragen ist,
- Fig. 3: ein Schaubild mit einer Ventilhubkurve 43 für einen Ventilöffnungswinkelbereich, bei niedrigster Motordrehzahl, bei dem in einem Ventilhub h über einem Kurbelwellenwinkel ϕ aufgetragen ist und
- Fig. 4: ein Schaubild mit einer Ventilhubkurve 43 für einen Ventilöffnungswinkelbereich, bei einem Motorstart und eine Starterdrehzahl, bei dem ein Ventilhub h über einem Kurbelwellenwinkel ϕ aufgetragen ist.

Figur 1 zeigt eine schematische Darstellung einer Brennkraftmaschinenvorrichtung mit einer Kraftfahrzeugnockenwellenverstellvorrichtung für eine Kraftfahrzeugbrennkraftmaschine. Die Kraftfahrzeugnockenwellenverstellvorrichtung umfasst eine Nockenwelle 12 und einen Nockenwellenversteller 14, der für eine Verstellung einer Phasenlage der Nockenwelle 12 vorgesehen ist. Die Nockenwelle 12 ist mittels einer Kurbelwelle 37 der Kraftfahrzeugbrennkraftmaschine angetrieben. Zur Anbindung der Nockenwelle 12 an die Kurbelwelle 37 umfasst die Brennkraftmaschinenvorrichtung einen Kettentrieb 38, der die Kurbelwelle wirkungsmäßig mit dem Nockenwellenversteller 14 verbindet. Die Nockenwelle 12 ist als eine Einlassnockenwelle ausgebildet und weist zumindest einen Nocken 15 auf.

Der Kettentrieb 38 weist ein Übersetzungsverhältnis von 0,5 auf. Der Nockenwellenversteller 14, der als ein hochdynamischer Nockenwellenversteller ausgebildet ist, weist einen Nockenwellenstellbereich 40 auf, der einen Nockenwellenwinkelbereich von 50 Grad umfasst. Durch das Übersetzungsverhältnis des Kettentriebs 38 umfasst der Nockenwellenstellbereich 40 des Nockenwellenverstellers 14 damit einen Kurbelwellenwinkelbereich von 100 Grad. Der Nockenwellenversteller 14 ist als ein elektromechanischer Nockenwellenversteller ausgebildet.

Zur Verstellung der Phasenlage umfasst der Nockenwellenversteller 14 ein Verstellgetriebe 16. Das Verstellgetriebe 16 ist als ein 3-Wellen-Minus-Summiergetriebe ausgebildet. Es umfasst drei Verstellgetriebeelemente 17, 18, 19 mittels denen die Phasenlage der Nockenwelle 12 verstellt werden kann. Das Verstellgetriebe 16 ist als ein Planetenradgetriebe ausgebildet. Das Verstellgetriebe 16 umfasst eine Hauptrotationsachse 20, um die die drei Verstellgetriebeelemente 17, 18, 19, drehbar angeordnet sind. Grundsätzlich sind aber auch andere 3-Wellen-Minus-Summiergetriebe denkbar.

Zur Einleitung eines Drehmoments umfasst der Nockenwellenversteller 14 eine Antriebseinheit 21, die das erste Verstellgetriebeelement 17 umfasst. Das Verstellgetriebeelement 17 ist als ein Planetenradträger ausgebildet, der Planetenräder 22, 23 des Verstellgetriebes auf einer Kreisbahn führt. Die Antriebseinheit 21 weist weiter ein Kettenrad 24 auf, das drehfest mit dem Verstellgetriebeelement 17 verbunden ist. Das Kettenrad 24 ist als Teil des Kettentriebs 38 ausgebildet, mittels dessen die Nockenwelle 12 an die Kurbelwelle 37 angebunden ist. Zur Ausieitung des Drehmoments umfasst der Nockenwellenversteller 14 eine Abtriebseinheit 25, die das zweite Verstellgetriebeelement 18 umfasst. Das Verstellgetriebeelement 18 ist als ein Hohlrad ausgebildet, das mit den von dem Planetenradträger geführten Planetenrädern 22, 23 kämmt. Das Verstellgetriebeelement 18 ist drehfest mit der Nockenwelle 12 verbunden. Zur Verstellung der Phasenlage umfasst der Nockenwellenversteller 14 eine Einstelleinheit 26, die das dritte Verstellgetriebeelement 19 umfasst. Das Verstellgetriebeelement 19 ist als ein Sonnenrad ausgebildet, das ebenfalls mit den von dem Planetenradträger geführten Planetenrädern 22, 23 kämmt.

Zur Einstellung eines Ventilöffnungswinkelbereichs α und der Phasenlage umfasst der Nockenwellenversteller 14 eine Stelleinheit 27. Die Stelleinheit 27 ist als eine Bremseinheit ausgebildet. Die Stelleinheit 27 weist eine Betätigungsrichtung auf, die parallel zu der Hauptrotationsachse 20 orientiert ist. Die Stelleinheit 27 umfasst einen ortsfest angeordneten Stator 28 und einen drehbar angeordneten Rotor 29. Der Rotor 29 ist drehfest an das dritte Verstellgetriebeelement 19 angebunden. Er ist axial beweglich auf dem dritten Verstellgetriebeelement angeordnet. Die Stelleinheit 27 umfasst ein drehfest mit dem Stator 28 verbundenes erstes Koppelelement 30, und ein drehfest mit dem Rotor 29 verbundenes zweites Koppelelement 31. Die Koppelelemente weisen jeweils eine Reibfläche 32, 33 auf. Die beiden Koppelelemente 30, 31 sind reibschlüssig miteinander verbindbar.

Der Stator 28 weist eine Magnetspuleneinheit 34 auf. Die Magnetspuleneinheit 34 erzeugt ein Magnetfeld, mittels dem die Stelleinheit 27 betätigt wird. Erzeugt die Magnetspuleneinheit 34 ein Magnetfeld, wird das Koppelelement 31 des Rotors 29 gegen das Koppelelement 30 des Stators 28 gedrückt. Dadurch entsteht zwischen den Koppelelementen 30, 31 ein durch die Reibflächen 32, 33 erzeugtes Bremsmoment. Das von der Stelleinheit 27 bereitstellbare Bremsmoment wirkt auf das dritte Verstellgetriebeelement 19. Mittels der Stelleinheit 27 kann eine Drehzahl des Verstellgetriebeelements 19 definiert eingestellt werden.

Soll die Phasenlage der Nockenwelle 12 konstant gehalten werden, wird mittels der Stelleinheit 27 ein Bremsmoment erzeugt, das so groß ist, dass Drehzahlen des Verstellgetriebeelements 17 der Antriebseinheit 21 und des Verstellgetriebeelements 19 der Einstelleinheit 26 gleich groß sind. Die Nockenwelle 12 dreht damit aufgrund des Übersetzungsverhältnisses des Kettentriebs 38 exakt mit halber Kurbelwellendrehzahl. Für eine Einstellung nach Früh wird das Bremsmoment gegenüber dem Bremsmoment bei dem Normalbetrieb-Phasenwinkel erhöht. Dadurch wird das Verstellgetriebeelement 18 beschleunigt. Für eine Einstellung nach Spät wird das Bremsmoment gegenüber dem Bremsmoment bei konstantem Phasenwinkel reduziert. Dadurch wird das Verstellgetriebeelement 18 abgebremst. Für eine Begrenzung der Verstellung der Phasenlage weist der Nockenwellenversteller einen Frühanschlag und einen Spätanschlag auf. Der Frühanschlag ist als ein mechanischer Anschlag ausgebildet, der eine Verstellung der Phasenlage nach Früh auf eine maximale Frühverstellung 41 begrenzt. Der Spätanschlag ist ein mechanischer Anschlag, der eine Verstellung der Phasenlage nach Spät auf eine maximale Spätverstellung 42 begrenzt.

Die Kraftfahrzeugnockenwellenverstellvorrichtung umfasst eine Zylindervorrichtung 35 mit zumindest einem Einlassventil 13. Die Zylindervorrichtung 35 umfasst dabei zumindest einen Zylinder und einen Zylinderkopf. Das Einlassventil 13 ist in einem Einlasskanal der Zylindervorrichtung 35 angeordnet und trennt in einem geschlossenen Zustand einen von der Zylindervorrichtung 35 begrenzten Brennraum räumlich von dem Einlasskanal. Dabei sitzt das Einlassventil 13 in einem Ventilsitz 36, der von der Zylindervorrichtung 35 ausgebildet wird. In geschlossenem Zustand dichtet das Einlassventil 13 den Brennraum gegen den Einlasskanal ab. Die Zylindervorrichtung 35 weist weiter eine Ventilfeder 39 auf. Die Ventilfeder 39 ist als eine Schraubenfeder ausgebildet, die gegen den Zylinderkopf abgestützt ist. Die Ventilfeder 39 drückt das Einlassventil 13 in den Ventilsitz 36. Die Ventilfeder 39 erzeugt eine Ventilkraft, mit der das Einlassventil 13 in den Ventilsitz 36 gedrückt wird. Die Kraftfahrzeugbrennkraftmaschine umfasst mehrere analoge Zylindervorrichtungen, die jeweils zumindest ein Einlassventil aufweisen. Die Einlassventile sind grundsätzlich jeweils analog ausgebildet und haben eine gleiche Funktion. Im nachfolgenden wird deshalb nur auf das eine Einlassventil 13 und dessen Funktion Bezug genommen.

Das Einlassventil 13 wird von der Nockenwelle 12 betätigt. Dazu bildet die Nockenwelle den Nocken 15 aus, der mit dem Einlassventil 13 funktionell in Kontakt steht. In einem betätigten Zustand drückt die Nockenwelle 12 mittels des Nockens 15 das Einlassventil 13 aus dem Ventilsitz 36. Dabei wirkt die Ventilkraft der Ventilfeder 39 der von dem Nocken 15 erzeugten Kraft entgegen. Ist das Einlassventil 13 geöffnet, ist der Brennraum strömungstechnisch mit dem Einlasskanal verbunden. In einem unbetätigten Zustand des Einlassventils 13 ist der Brennraum strömungstechnisch von dem Einlasskanal getrennt. Durch das geöffnete Einlassventil 13 kann ein Brennstoffgemisch aus dem Einlasskanal in den Brennraum der Zylindervorrichtung 35 einströmen. Grundsätzlich kann auch nur eine Komponente des Brennstoffgemischs, wie beispielsweise Luft, aus dem Einlasskanal in den Brennraum einströmen und ein Kraftstoff, beispielsweise durch eine Direkteinspritzung, direkt in den Brennraum gespritzt werden.

Des Weiteren weist die Kraftfahrzeugnockenwellenverstellvorrichtung eine Steuer- und Regeleinheit 11 auf. Die Steuer- und Regeleinheit 11 stellt die Nockenwelle 12 mittels des Nockenwellenverstellers 14 auf eine definierte Phasenlage ein. In der Steuer- und Regeleinheit 11 ist ein Betriebsprogramm hinterleget, das zur Einstellung der Phasenlage ein Magnetfeld der Magnetspuleneinheit 34 variiert. Durch die Variation des Magnetfelds der Magnetspuleneinheit 34 verändert die Steuer- und Regeleinheit 11 das Bremsmoment der Stelleinheit 27. Die Steuer- und Regeleinheit 11 stellt die Phasenlage der Nockenwelle 12 nach einem Motorstartzeitpunkt auf die definierte Normalbetrieb-Phasenlage ein. Während eines Betriebs der Kraftfahrzeugbrennkraftmaschine stellt die Steuer- und Regeleinheit 11 die Phasenlage der Nockenwelle 12 auf sich ändernde Betriebssituationen ein.

Für einen Normalbetriebsmodus stellt die Steuer- und Regeleinheit 11 die Nockenwelle 12 zunächst auf eine als eine Leerlaufphasenlage ausgebildete Phasenlage ein, die auf einen Betrieb der Kraftfahrzeugbrennkraftmaschine bei Leerlaufdrehzahl ausgelegt ist. In dem Normalbetriebsmodus ist die Phasenlage der Nockenwelle 12 konstant. Der Ventilöffnungswinkelbereich α, über den das Einlassventil 13 geöffnet ist, entspricht während dem Normalbetriebsmodus einem geometrischen Normalwinkelöffnungsbereich. Der geometrische Normalwinkelöffnungsbereich ist durch eine Geometrie des Nockens 15 definiert. Der Nocken 15 nimmt auf der Nockenwelle 12 einen definierten Winkelbereich ein. Durch das Übersetzungsverhältnis zwischen der Kurbelwelle 37 und der Nockenwelle 12 ist damit der Ventilöffnungswinkelbereich α definiert, während dem das Einlassventil 13 bei konstanter Phasenlage geöffnet ist.

Bei einem Motorstart führt die Steuer- und Regeleinheit 11 als erstes einen Initialisierungsmodus aus. In dem Initialisierungsmodus wird die Kurbelwelle 37 genau ein Mal um ihre Hauptrotationsachse gedreht um eine Sensorik der Kraftfahrzeugbrennkraftmaschine zu kalibrieren.

Für einen anschließenden Motorstart weist die Steuer- und Regeleinheit 11 einen Motorstartbetriebsmodus auf. Der Motorstartbetriebsmodus steuert bzw. regelt den Nockenwellenversteller 14 der Kraftfahrzeugnockenwellenverstellvorrichtung vor dem Motorstartzeitpunkt. Der Motorstartbetriebsmodus folgt unmittelbar auf den Initialisierungsmodus. Grundsätzlich kann der Motorstartbetriebsmodus auch zeitlich überschneidend mit dem Initialisierungsmodus ausgebildet sein.

Der Motorstartbetriebsmodus stellt einen Ventilöffnungswinkelbereich α ein, der kleiner ist als ein geometrischer Normalöffnungswinkelbereich β. Die Einstellung des Ventilöffnungswinkelbereiches α ist drehzahlabhängig, wobei der Ventilöffnungswinkelbereich α bei niedrigen Drehzahlen immer kleiner wird. Der Motorstartbetriebsmodus ist dabei dazu vorgesehen, eine Eigendynamik des Kraftfahrzeugnockenwellenverstellvorrichtung gezielt auszunutzen. Die Eigendynamik ist insbesondere durch die Ventilfeder 39 und die Drehung der Nockenwelle 12 bedingt. Beim Öffnen des Einlassventils 13 wird die Nockenwelle 12 durch die Ventilkraft der Ventilfeder 39 verzögert. Durch eine Verzögerung der Nockenwelle 12 wird das Verstellgetriebeelement 18 des Verstellgetriebes 16 abgebremst und das Verstellgetriebe 16 nach spät verstellt. Abhängig von einer Drehzahl und einer Dynamik des Nockenwellenverstellers 14 wird das Verstellgetriebe 16 dabei maximal bis an einen Spätanschlag nach spät verstellt. Das Öffnen des Einlassventils 13 wird durch die Eigendynamik nach spät verschoben. Der Motorstartbetriebsmodus nutzt die durch die Eigendynamik bedingte Verstellung nach Spät, um das Öffnen des Einlassventils 13 auf einen möglichst späten Zeitpunkt zu legen. In vorteilhafter Weise werden hierdurch hohe Einströmgeschwindigkeiten in den Zylinder erreicht.

Beim Schließen des Einlassventils 13 bewirkt die Eigendynamik eine Beschleunigung der Nockenwelle 12. Die Nockenwelle 12 wird durch eine in der Ventilfeder 39 durch das Öffnen des Einlassventils 13 eingebrachte Energie wieder beschleunigt. Die Ventilfeder 39 gibt die Energie durch Entspannen an die Nockenwelle 12 ab und unterstützt deren Rotation damit. Durch die Beschleunigung der Nockenwelle 12 wird das Verstellgetriebeelement 18 des Verstellgetriebes 16 beschleunigt und das Verstellgetriebe 16 nach früh verstellt. Abhängig von einer Drehzahl und der Dynamik des Nockenwellenverstellers 14 wird das Verstellgetriebe 16 maximal bis an einen Frühanschlag nach Früh verstellt. Das Schließen des Einlassventils 13 wird durch die Eigendynamik nach früh geschoben. Der Motorstartbetriebsmodus nutzt die durch die Eigendynamik bedingte Verstellung nach Früh, um das Schließen des Einlassventils 13 auf einen möglichst frühen Zeitpunkt zu legen. In vorteilhafter Weise wird hierdurch ein Rückschieben der Füllung bzw. Ladung aus dem Zylinder vermieden. Somit ergibt sich eine maximale Füllung des Zylinders und ein maximales Motorstartmoment.

Die erste Betätigung des Einlassventils 13 erfolgt vorzugsweise nur über einen sehr kleinen Kurbelwellenwinkelbereich. Auf Grund der geringen Motordrehzahl beim Motorstart wird der Zylinder vollständig gefüllt. Mit nach der ersten Zündung zunehmender Drehzahl wird eine Grundposition des Verstellgetriebes 16 angefahren, die im Nockenwellenstellbereich 40 oder am Frühanschlag liegen kann. Die Zylinderladung bzw. Zylinderfüllung wird durch den späten Einlassbeginn vor der ersten Zündung erwärmt und bekommt eine hohe Turbulenz, wodurch sich eine gute Gemischaufbereitung im Zylinder ergibt. Dies bedeutet, dass der späte Einlassbeginn zu einer hohen Ladungsbewegung sowie einer Temperaturerhöhung der Ladung führt. Durch den frühen Einlassschluss ergibt sich eine für die erste Zündung optimale Zylinderfüllung.

Durch die Verstellung nach Spät beim Öffnen des Einlassventils 13 und die Verstellung nach früh beim Schließen des Einlassventils 13, wird der Ventilöffnungswinkelbereich α gegenüber dem Normalwinkelöffnungsbereich verkleinert. Durch einen sehr dynamischen Nockenwellenversteller 14 wird der Ventilöffnungsbereich auf einen Wert reduziert, der sich aus der Differenz aus dem Normalöffnungswinkelbereich β und nahezu dem Nockenwellenstellbereich 40 ergibt.

Die Steuer- und Regeleinheit 11 unterstützt in dem Motorstartbetriebsmodus die Eigendynamik des Nockenwellenverstellers 14 aktiv. Um die Eigendynamik zu unterstützen, ist die Steuer- und Regeleinheit 11 dazu vorgesehen, die Einstelleinheit 26 zyklisch anzusteuern. Die Einstelleinheit 26 stellt die Nockenwelle 12 bei dem Öffnen des Einlassventils 13 nach Spät und die beim Schließen des Einlassventils 13 nach Früh auf eine definierte Phasenlage ein. Die Einstelleinheit 26 ist dazu vorgesehen, den Ventilöffnungswinkelbereich α aktiv zu verstellen. Vor dem Öffnen des Einlassventils 13 verstellt die Einstelleinheit 26 die Phasenlage der Nockenwelle 12 aktiv nach Spät. Die Steuer- und Regeleinheit 11 reduziert durch Ansteuerung der Magnetspuleneinheit 34 das Bremsmoment der Einstelleinheit 26 gegenüber dem Bremsmoment zur Einstellung einer konstanten Phasenlage. Das Bremsmoment ist auf ein Minimum reduziert. Die durch die Eigendynamik des Kraftfahrzeugnockenwellenverstellvorrichtung hervorgerufene Verstellung der Nockenwelle 12 nach Spät verstärkt sich durch die Reduzierung des Bremsmoments zusätzlich.

Direkt nach einem Öffnen des Einlassventils 13 verstellt die Einstelleinheit 26 die Phasenlage der Nockenwelle 12 aktiv nach Früh. Die Steuer- und Regeleinheit 11 erhöht durch Ansteuerung der Magnetspuleneinheit 34 das Bremsmoment der Einstelleinheit 26 gegenüber dem Bremsmoment zur Einstellung einer konstanten Phasenlage. Das Bremsmoment ist auf ein Maximum erhöht. Die durch die Eigendynamik der Kraftfahrzeugnockenwellenverstellvorrichtung hervorgerufene Verstellung der Nockenwelle 12 nach Früh verstärkt sich durch die Erhöhung des Bremsmoments zusätzlich.

Die Steuer- und Regeleinheit 11 schaltet zu dem Motorstartzeitpunkt von dem Motorstartbetriebsmodus in den Normalbetriebsmodus um. Zu dem Motorstartzeitpunkt haben sämtliche Zylinder der Kraftfahrzeugbrennkraftmaschine zumindest einmal gezündet. Spätestens mit erreichen der Leerlaufdrehzahl schaltet die Steuer- und Regeleinheit 11 in den Normalbetriebsmodus um und stellt die Phasenlage der Nockenwelle 12 auf eine konstante Phasenlage ein, die auf den Leerlaufbetrieb abgestimmt ist.

## Patentansprüche

1. Kraftfahrzeugnockenwellenverstellvorrichtung mit einer Steuer- und/oder Regeleinheit (11), die dazu vorgesehen ist, eine Phasenlage wenigstens einer Nockenwelle (12) zu verändern und in einem Normalbetriebsmodus auf eine zeitweise konstante Phasenlage einzustellen,
**dadurch gekennzeichnet, dass**
die Steuer- und/oder Regeleinheit (11) einen Motorstartbetriebsmodus aufweist, der dazu vorgesehen ist, einen Ventilöffnungswinkelbereich (α) einzustellen, der kleiner ist als ein geometrischer Normalöffnungswinkelbereich (β).

2. Kraftfahrzeugnockenwellenverstellvorrichtung nach Anspruch 1,
**dadurch gekennzeichnet, dass**
die Steuer- und/oder Regeleinheit (11) dazu vorgesehen ist, frühestens zu einem Motorstartzeitpunkt von dem Motorstartbetriebsmodus in den Normalbetriebsmodus umzuschalten.

3. Kraftfahrzeugnockenwellenverstellvorrichtung nach Anspruch 1 oder 2,
**dadurch gekennzeichnet, dass**
die Steuer- und/oder Regeleinheit (11) dazu vorgesehen ist, spätestens mit Erreichen einer Leerlaufdrehzahl von dem Motorstartbetriebsmodus in den Normalbetriebsmodus umzuschalten.

4. Kraftfahrzeugnockenwellenverstellvorrichtung nach einem der vorhergehenden Ansprüche,
**gekennzeichnet durch**
einen hochdynamischen Nockenwellenversteller (14), der dazu vorgesehen ist, die Phasenlage der Nockenwelle (12) einzustellen.

5. Kraftfahrzeugnockenwellenverstellvorrichtung nach Anspruch 4,
**dadurch gekennzeichnet, dass**
der Nockenwellenversteller (14) einen Nockenwellenstellbereich (40) aufweist, der einen Kurbelwellenwinkelbereich von zumindest 120 Grad umfasst.

6. Kraftfahrzeugnockenwellenverstellvorrichtung nach Anspruch 4 oder 5,
**dadurch gekennzeichnet, dass**
der Nockenwellenversteller (14) als ein elektromagnetischer Nockenwellenversteller ausgebildet ist.

7. Kraftfahrzeugnockenwellenverstellvorrichtung zumindest nach Anspruch 5,
**dadurch gekennzeichnet, dass**
der Nockenwellenversteller (14) dazu vorgesehen ist, in dem Motorstartbetriebsmodus den Ventilöffnungswinkelbereich (α) auf einen Wert einzustellen, der dem Normalöffnungswinkelbereich (β) abzüglich einer Hälfte des Nockenwellenstellbereichs (40) entspricht.

8. Kraftfahrzeugnockenwellenverstellvorrichtung nach einem der vorhergehenden Ansprüche,
**dadurch gekennzeichnet, dass**
der Nockenwellenversteller (14) eine Einstelleinheit (26) aufweist, die dazu vorgesehen ist, in dem Motorstartbetriebsmodus den Ventilöffnungswinkelbereich (α) aktiv einzustellen.

9. Kraftfahrzeugnockenwellenverstellvorrichtung nach einem der vorhergehenden Ansprüche,
**dadurch gekennzeichnet, dass**
die Steuer- und/oder Regeleinheit (11) dazu vorgesehen ist, die Einstelleinheit (26) in dem Motorstartbetriebsmodus zyklisch anzusteuern.

10. Verfahren für eine raftfahrzeugnockenwellenverstellvorrichtung, nach einem der vorhergehenden Ansprüche, wobei eine Steuer- und/oder Regeleinheit (11) eine Phasenlage wenigstens einer Nockenwelle (12) verändert und in einem Normalbetriebsmodus auf eine zeitweise konstante Phasenlage einstellt,
**dadurch gekennzeichnet, dass**
die Steuer- und/oder Regeleinheit (11) einen Motorstartbetriebsmodus aufweist, der einen Ventilöffnungswinkelbereich (α) einstellt, der kleiner ist als ein geometrischer Normalöffnungswinkelbereich (β).

## Claims

1. Camshaft adjusting device for a motor vehicle, comprising an open-and/or closed-loop control unit (11) which is provided for altering a phase position of at least one camshaft (12) and for setting a temporarily constant phase position in a normal operating mode,
**characterised in that**
the open- and/or closed-loop control unit (11) has an engine start operating mode which is provided for setting a valve opening angle range (α) which is smaller than a geometric normal opening angle range (β).

2. Camshaft adjusting device for a motor vehicle according to claim 1,
**characterised in that**
the open- and/or closed-loop control unit (11) is provided for switching from the engine start operating mode to the normal operating mode no earlier than at an engine start time.

3. Camshaft adjusting device for a motor vehicle according to claim 1 or 2,
**characterised in that**
the open- and/or closed-loop control unit (11) is provided for switching from the engine start operating mode to the normal operating mode no later than on reaching an idle speed.

4. Camshaft adjusting device for a motor vehicle according to any of the preceding claims,
**characterised by**
a highly dynamic camshaft adjuster (14) which is provided for adjusting the phase position of the camshaft (14).

5. Camshaft adjusting device for a motor vehicle according to claim 4,
**characterised in that**
the camshaft adjuster (14) has a camshaft adjustment range (40) which covers a crankshaft angle range of at least 120 degrees.

6. Camshaft adjusting device for a motor vehicle according to claim 4 or 5,
**characterised in that**
the camshaft adjuster (14) is designed as an electromagnetic camshaft adjuster.

7. Camshaft adjusting device for a motor vehicle according to at least claim 5,
**characterised in that**
the camshaft adjuster (14) is provided for setting the valve opening angle range (α) in the engine start operating mode to a value which corresponds to the normal opening angle range (β) minus a half of the camshaft adjustment range (40).

8. Camshaft adjusting device for a motor vehicle according to any of the preceding claims,
**characterised in that**
the camshaft adjuster (14) comprises an adjusting unit (26) which is provided for actively adjusting the valve opening angle range (α) in the engine start operating mode.

9. Camshaft adjusting device for a motor vehicle according to any of the preceding claims,
**characterised in that**
the open- and/or closed-loop control unit (11) is provided for cyclically selecting the adjusting unit (26) in the engine start operating mode.

10. Method for a camshaft adjusting device for a motor vehicle according to any of the preceding claims, wherein an open- and/or closed-loop control unit (11) alters a phase position of at least one camshaft (12) and sets a temporarily constant phase position in a normal operating mode,
**characterised in that**
the open- and/or closed-loop control unit (11) has an engine start operating mode which sets a valve opening angle range (α) which is smaller than a geometric normal opening angle range (β).

## Revendications

1. Dispositif de réglage d'arbre à cames de véhicule à moteur comprenant un ensemble de commande et/ou de réglage (11), qui est prévu pour modifier une position de phase d'au moins un arbre à cames (12) et pour régler dans un mode de fonctionnement normal à une position de phase temporairement constante, **caractérisé en ce que** l'ensemble de commande et/ou de réglage (11) présente un mode de fonctionnement au démarrage de moteur qui est prévu pour régler une plage angulaire d'ouverture de soupape (a) qui est inférieure à une plage angulaire d'ouverture normale géométrique (ß).

2. Dispositif de réglage d'arbre à cames de véhicule à moteur selon la revendication 1, **caractérisé en ce que** l'ensemble de commande et/ou de réglage (11) est prévu pour au plus tôt commuter d'un moment de démarrage de moteur à un mode de fonctionnement au démarrage moteur dans un mode de fonctionnement normal.

3. Dispositif de réglage d'arbre à cames de véhicule à moteur selon la revendication 1 ou 2, **caractérisé en ce que** l'ensemble de commande et/ou de réglage (11) est prévu pour commuter d'un mode de fonctionnement à démarrage de moteur à un mode de fonctionnement normal au plus tard lorsque la vitesse nominale du moteur est atteinte.

4. Dispositif de réglage d'arbre à cames de véhicule à moteur selon l'une quelconque des revendications précédentes, **caractérisé en ce qu'**un dispositif de réglage d'arbre à cames (14) très dynamique est prévu pour régler la position de phase de l'arbre à cames (12).

5. Dispositif de réglage d'arbre à cames de véhicule à moteur selon la revendication 4, **caractérisé en ce que** le dispositif d'arbre à cames (14) présente une plage de réglage d'arbre à cames (40) qui comprend une plage angulaire de vilebrequin d'au moins 120 degrés.

6. Dispositif de réglage d'arbre à cames de véhicule à moteur selon la revendication 4 ou 5, **caractérisé en ce que** le dispositif de réglage d'arbre à cames (14) est conçu comme un dispositif de réglage d'arbre à cames électromagnétique.

7. Dispositif de réglage d'arbre à cames de véhicule à moteur selon au moins la revendication 5, **caractérisé en ce que** le dispositif de réglage d'arbre à cames (14) est prévu pour régler dans le mode de fonctionnement au démarrage de moteur la plage angulaire d'ouverture de soupape (a) sur une valeur, qui correspond à la plage angulaire d'ouverture normale (ß) moins une moitié de la plage de réglage d'arbre à cames (40).

8. Dispositif de réglage d'arbre à cames de véhicule à moteur selon l'une quelconque des revendications précédentes **caractérisé en ce que** le dispositif de réglage d'arbre à cames (14) présente un ensemble de réglage (26) qui est prévu pour régler de manière active la plage angulaire d'ouverture de soupape (a) dans le mode de fonctionnement au démarrage de moteur.

9. Dispositif de réglage d'arbre à cames de véhicule à moteur selon l'une quelconque des revendications précédentes, **caractérisé en ce que** l'ensemble de commande et/ou de réglage (11) est prévu pour commander de manière cyclique l'ensemble de réglage (26) dans le mode de fonctionnement au démarrage de moteur.

10. Procédé pour un dispositif de réglage d'arbre à cames de véhicule à moteur selon l'une quelconque des revendications précédentes, un ensemble de commande et/ou de réglage (11) modifiant une position de phase d'au moins un arbre à cames (12) et réglant dans un mode de fonctionnement normal à une position de phase temporairement constante, **caractérisé en ce que** l'ensemble de commande et/ou de réglage (11) présente un mode de fonctionnement au démarrage de moteur qui règle une plage angulaire d'ouverture de soupape (a) qui est inférieure à une plage angulaire d'ouverture normale géométrique (ß).
